# EUROPÄISCHE PATENTSCHRIFT

(11) **EP 1 012 099 B1**
(45) Veröffentlichungstag und Bekanntmachung des Hinweises auf die Patenterteilung: **05.12.2001**
(21) Anmeldenummer: 98948939.8
(22) Anmeldetag: 08.09.1998
(51) Int. Cl.: B65H 29/08

(54) **EINRICHTUNG ZUR HANDHABUNG BLATTARTIGER FÖRDERGUTSTÜCKE**
DEVICE FOR HANDLING SHEET-LIKE PIECES
DISPOSITIF DE MANIPULATION DE PIECES DE MANUTENTION EN FORME DE FEUILLE

(30) Priorität: 10.09.1997 DE 19739784
(43) Veröffentlichungstag der Anmeldung: 28.06.2000
(73) Patentinhaber: Bell & Howell GmbH, 61169 Friedberg (DE)
(72) Erfinder: STING, Martin, D-60323 Frankfurt (DE); BOTSCHEK, Christian, D-63322 Rödermark (DE)
(74) Vertreter: Kuhnen & Wacker
(86) Internationale Anmeldenummer: EP9805727
(87) Internationale Veröffentlichungsnummer: WO9912836

(56) Entgegenhaltungen:
- FR-A- 705 282
- FR-A- 2 254 435
- US-A- 2 325 455

## Beschreibung

Die Erfindung betrifft eine Einrichtung zur Handhabung blattartiger Fördergutstücke, wobei solche Fördergutstücke auch gefaltete Blätter oder geheftete Stücke oder dergleichen umfassen können, die beispielsweise von einem Magazin zu einer Förderkette zu transportieren sind und auf der Förderkette abgelegt werden.

Bekannte Greiferarme sind um eine Schwenkachse, die sich in ausreichendem Abstand oberhalb der Ebene der Transportkette bzw. der Ebene der zu fördernden, blattartigen Fördergutstücke findet, von einer Aufnahmestellung in eine Abgabestellung verschwenkbar. Am unteren Ende der Greifarme befindet sich jeweils eine Greiferzange mit einander gegenüberstehenden, in Schließstellung durch Federmittel vorgespannten Greiferklauen, von denen im allgemeinen eine schwenkbar am Greiferarm angeschlossen ist und durch ein Betätigungsgestänge sowohl in der Aufnahmestellung als auch in der Abgabestellung geöffnet und geschlossen wird, um in der Aufnahmestellung einen vorlaufenden Rand eines Fördergutstückes zu ergreifen und in der Abgabestellung das Fördergutstück wieder freizugeben.

Ein Betätigungsgestänge zwischen einer gestellfest gelagerten Kurvenscheibe oder Nockenscheibe, einem diese abtastenden Nockentaster und der schwenkbaren Greiferklaue dient zum Öffnen der Greiferzange im Takt der Schwenkbewegungen des Greiferarmes mindestens in dessen Aufnahmestellung. Dieser Betätigungsmechanismus ist bei den bekannten Greiferarmkonstruktionen vergleichsweise aufwendig und erfordert für den Kurvenscheibenantrieb eine zur Schwenkachse des Greifarmes parallel geführte, gestellfest gelagerte Antriebswelle.

Aus der FR-A-705 283 ist eine Einrichtung zur Handhabung blattartiger Fördergutstücke bekannt, welche einen schwenkbar gelagerten, mittels eines Kurbelantriebs hin- und herverschwenkbaren Greiferarm enthält. Am freien, unteren Ende des Greiferarmes befindet sich eine Greiferzange mit einem Paar von Greiferklauen. Mittels eines ebenfalls an dem Greiferarm angeordneten Betätigungsgestänges ist eine der Greiferklauen öffenbar und schließbar. Außerdem ist die gesamte Greiferzange mittels eines weiteren Betätigungsgestänges relativ zu dem Greiferarm zur Erzeugung einer bestimmten Bewegungsbahn der Greiferklauen während der Verschenkung des Greiferarmes verschwenkbar. Diese Verschwenkung der gesamten Greiferzange wird dadurch erreicht, daß auf das der Greiferzange zugeordnete weitere Betätigungsgestänge, welches einen Nockentaster enthält, eine Stellbewegung von einer Kurvenscheibe vermittelt wird, welche auf der Kurbelwelle für den Antrieb des Greiferarmes sitzt. Das für die Verschwenkung der gesamten Greiferzange dienende Betätigungsstänge wirkt nicht unmittelbar, sondern über eine gestellfest schwenkbar gelagerte Leitkulisse einerseits und einen mit der Greiferzange verbundenen Tastrollenhebel andererseits auf die Greiferzange ein.

Aus der FR-A-2 254 435 ist eine weitere Einrichtung zur Handhabung blattartiger Fördergutstücke mit einem mittels einer Kurbelstange zu Schwenkbewegungen veranlaßten, schwenkbar gelagerten Greiferarm bekannt. Eine am freien Ende des Greiferarmes befindliche Greiferzange enthält ein Paar von Greiferklauen, von denen eine zur Öffnung und Schließung der Greiferzange schwenkbar am freien Greiferarmende gelagert und mit einem Tastrollenhebel versehen ist, der mit einer gestellfest schwenkbar gelagerten Leitkulisse zusammenwirkt. Bestimmte Bewegungen der Leitkulisse werden über einen Kurvenscheibentaster der Leitkulisse mittels einer Kurvenscheibe erzeugt, die synchron mit einem Drehantrieb zur Betätigung der an dem Greiferarm angreifenden Kurbelstange umläuft.

Durch die Erfindung soll die Aufgabe gelöst werden, eine Einrichtung zur Handhabung blattartiger Fördergutstücke mit den Merkmalen des Oberbegriffs von Patentanspruch 1 so auszugestalten, daß der Betätigungsmechanismus zum Öffnen und Schließen der Greiferzangen wesentlich vereinfacht und verbilligt wird, wobei insbesondere eine geringere Anzahl von Bauteilen gegenüber bekannten Konstruktionen zum Einsatz kommt, ohne daß auf eine hohe Präzision des Greifervorganges verzichtet werden muß.

Diese Aufgabe wird durch die kennzeichnenden Merkmale von Patentanspruch 1 gelöst. Vorteilhafte Ausgestaltungen und Weiterbildungen sind Gegenstand der dem Anspruch 1 nachgeordnete Patentansprüche.

Der der Erfindung zugrundeliegende Gedanke besteht darin, den Antriebsmechanismus zur Erzeugung der Schwenkbewegungen des Greiferarms bzw. der Greiferarme selbst auch für die Betätigung der jeweiligen Greiferklaue einzusetzen, wozu der Nocken für den Nockentaster des Betätigungsgestänges der schwenkbaren Greiferklaue unmittelbar an der Antriebskurbel für die den Greiferarm verschwenkende Kurbelstange oder an dieser Kurbelstange angefügt ist. Es zeigt sich nämlich, daß sowohl die Antriebskurbel als auch die Kurbelstange des Schwenkarmantriebs gerade dann, wenn der Greiferarm gleichsam die jeweiligen Totpunktlagen erreicht, vergleichsweise rasche Drehbewegungen bzw. Schwenkbewegungen ausführen, die für die Ableitung der Öffnungsbewegung der Greiferzange in der Aufnahmestellung und der Abgabestellung geeignet sind.

Gemäß einer Ausführungsform enthält das Betätigungsgestänge zum Öffnen und Schließen der schwenkbaren Greiferklaue einen am Greiferarm gelagerten Hebel, an dem ein Ende einer Kuppelstange angeschlossen ist, deren anderes Ende an der schwenkbaren Greiferklaue angeschlossen ist, und an dem sich ferner der Nockentaster befindet, der zweckmäßig als den Nocken abtastende Rolle ausgebildet ist.

In diesem Zusammenhang sei erwähnt, daß der Nockentaster bzw. die Tastrolle sich selbstverständlich nicht während des gesamten Bewegungsablaufes des Nockens in Kontakt mit dessen Leitkurve befinden muß. Durch Federvorspannung wird vielmehr die schwenkbare Greiferklaue in Schließstellung gehalten und nur durch Anlaufen des Nockentasters an Nockenbereiche des Nockens in der Aufnahmestellung bzw. der Abgabestellung des Schwenkarms in Öffnungsstellung bewegt.

Vorteilhafte Ausführungsformen werden nachfolgend anhand der Zeichnung beschrieben. Es stellen dar:
Fig. 1 eine schematische Seitenansicht einer Einrichtung der hier angegebenen Art gemäß einer ersten Ausführungsform, wobei die Betriebsstellung beim Einlaufen in die Aufnahmestellung in strichpunktierten Linien angegeben ist,
Fig. 1A eine Fig. 1 entsprechende Seitenansicht der Einrichtung in der Phase des Schließens der Greiferzange in der Aufnahmestellung,
Fig. 2 eine Seitenansicht einer weiteren, besonders einfach aufgebauten Ausführungsform einer Einrichtung der hier angegebenen Art in ähnlicher Darstellungsweise wie Fig. 1,
Fig. 2A eine Seitenansicht der Ausführungsform nach Fig. 2 in einer gegenüber Fig. 2 veränderten Betriebsstellung,
Fig. 2B eine perspektivische, ausschnittsweise Ansicht des Nockens und des Nockentasters des Betätigungsgestänges der Ausführungsform nach den Fig. 2 und 2A, und
Fig. 3 und 4 Seitenansichten von weiter abgewandelten Ausführungsformen in ähnlicher Darstellung wie Fig. 1.

Fig. 1 zeigt einen Greiferarm 1, der um eine Schwenkachse 2 im Uhrzeigersinn bis in eine Aufnahmestellung seiner am unteren Ende vorgesehenen Greiferzange 3, und im Gegenuhrzeigersinn in eine Abgabestellung dieser Greiferzange über den Bereich einer bei 4 schematisch angegebenen Förderkette hinweg verschwenkbar ist. Die Förderung auf der Förderkette 4 erfolgt mit Bezug auf die Darstellung von Fig. 1 senkrecht zur Zeichenebene taktweise.

An dem Greiferarm 1 ist eine Kurbelstange 5 angelenkt, welche von einer Antriebskurbel 6 betätigt wird, die von einem Antrieb durch eine Welle 7 in Umdrehung versetzt wird. Der Kurbelradius von der Welle 7 bis zur Anlenkstelle 8 der Kurbelstange 5 ist so gewählt, daß die Greiferzange 3 einen Arbeitshub bzw. Rückhub ausreichender Bogenlänge ausführt. In Fig. 1 zur Vereinfachung nicht dargestellte Mittel können zur Einstellbarkeit des Kurbelradius vorgesehen sein, etwa ein in dem Teil 6 vorgesehenes Langloch zur Verstellung der Anlenkstelle 8 der Kurbelstange 5.

Die Greiferzange 3 enthält eine mit dem Greiferarm 1 fest verbundene obere Greiferklaue 9 und eine schwenkbar am unteren Ende des Greiferarms 1 angeschlossene Greiferklaue 10 mit einem über das Greiferklauengelenk 11 hinaus nach rückwärts verlängerten Ansatz 12, an dem in der dargestellten Weise gelenkig eine Kuppelstange 13 angeschlossen ist. Das obere Ende der Kuppelstange 13 ist gelenkig mit einem Ende 14 eines doppelarmigen Hebels 15 verbunden, der seinerseits bei 16 schwenkbar an den Greiferarm 1 angeschlossen ist.

Der in Richtung auf die Aufnahmestellung des Greiferarms weisende Hebelarm 14a trägt an seinem freiem Ende eine Tastrolle 17, die mit einem Nocken oder einer Nockenscheibe 18 zusammenwirkt, welche einstückig mit der Antriebskurbel 6 verbunden oder fest an diese angeschlossen ist. Bilden die Antriebskurbel 6 und die Nockenscheibe 18 zwei getrennte Bauteile, so kann eine Einstellbarkeit der Nockenscheibe 18 relativ zu der Antriebskurbel 6 vorgesehen sein, wobei aber diese Einstellmittel in Fig. 1 zur Vereinfachung der Darstellung nicht gezeigt sind, da sie dem Fachmann durchaus geläufig sind.

Zur Bestimmung des Profils der Nockenscheibe 18, die bei der gezeigten Ausführungsform etwa kreissektorförmig ist, bestimmt man die Ortskurve der Tastrolle 17 auf einer sich mit der Antriebsgeschwindigkeit der Antriebskurbel 6 um die Welle 7 drehenden Fläche bei ständig in Schließstellung befindlichen Greiferklauen der Greiferzange 3, wobei diese Schließstellung durch Federmittel 19 aufrechterhalten wird, die zwischen einem Federlager am Greiferarm 1 und dem Hebelarm 14 gespannt sind. Im Bereich der Ortskurve werden dann an dem Profil der Nockenscheibe 18 Öffnungsnocken in denjenigen Kurvenbereichen angefügt, in denen sich der Greiferarm in der Aufnahmestellung befindet. Dieser Öffnungsnocken für die Öffnung der Greiferzange in der Aufnahmestellung hat bei der Ausführungsform nach Fig. 1 etwa die bei 20 angedeutete Gestalt. Es sei bemerkt, daß bei der Ausführungsform nach den Fig. 1 und 1A die Nockenscheibe 18 nur für das Öffnen der Greiferzange 3 in der Aufnahmestellung ausgebildet ist. Für eine Öffnung der Greiferzange 3 in der Abgabestellung müßte demgegenüber die Nockenscheibe 18 auf dem dem Öffnungsnocken 20 etwa diametral gegenüberliegenden Umfangsbereich einen Öffnungsnocken aufweisen, welcher jedoch von der Kurbelwelle 7 einen anderen Radialabstand als der Öffnungsnocken 20 haben muß, da sich nun der Greiferarm 1 im Gegenuhrzeigersinn bewegt hat und die Tastrolle 17 in einen anderen Radialabstand von der Kurbelwelle 7 gelangt ist.

Während es also bei der Ausführungsform nach den Fig. 1 und 1A durchaus möglich ist, den Nocken oder die Nockenscheibe 18 so abzuwandeln, daß sie sowohl in der Aufnahmestellung als auch in der Abgabestellung des Greiferarmes die Greiferzange 3 zur Öffnung veranlaßt, bevorzugt man praktisch die Ausführungsform nach Fig. 1 und 1A mit einer Ausbildung der Nockenscheibe 18 etwa in der gezeigten Art derart, daß nur in der Aufnahmestellung des Greiferarmes die Öffnung der Greiferzange 3 durch die Nockenscheibe 18 veranlaßt wird, während das Öffnen der Greiferzange 3 zur Abgabe des gehandhabten Fördergutes durch einen gesonderten Nocken oder Anschlag bewirkt wird, der einstellbar und gerätefest installiert ist und gegen den Teile des Betätigungsmechanismus der Greiferzange beim Einlaufen des Greiferarmes in die Abgabestellung anlaufen. Hierbei ist zu beachten, daß die Öffnungs- und Schließcharakteristik der Greiferzange 3 in der Aufnahmestellung mit großer Präzision erfolgen muß, nämlich derart, daß die Greiferzange 3 geöffnet ist, wenn die Spitzen der Greiferklauen 9 und 10 die Vorderkante der zu handhabenden Fördergutstücke erreichen und auch geöffnet bleiben müssen, bis die Vorderkante eines zu handhabenden Fördergutstückes ganz in die Greiferzange durch Vorwärtsschwenken des Greiferarmes 1 hinein gewandert ist. Sodann erfolgt im wesentlichen ohne gleichzeitige Schwenkbewegung des Greiferarmes 1 ein rasches Schließen der Greiferzange 3 aufgrund eines entsprechend raschen Wegwanderns des Öffnungsnockens 20 von der Tastrolle 17.

In der Einrichtung gemäß der Ausführungsform nach den Fig. 2, 2A und 2B haben der um die Schwenkachse 2 verschwenkbare Greiferarm 1, die an seinem unteren Ende befindliche Greiferzange 3, die Kurbelwelle 7, die Kurbel 6 und die Kurbelstangenverbindung zum Greiferarm 1 beispeilsweise denselben oder ähnlichen Aufbau wie bei der Ausführungsform nach den Fig. 1 und 1A. Der Nockentaster, welcher bei der nun betrachteten Ausführungsform mit 110 bezeichnet ist, wirkt jedoch nicht über einen Hebel auf die Kuppelstange 13 und von dort auf den rückwärtigen Ansatz 12 der schwenkbaren Greiferklaue 10, sondern sitzt als längs eines Gewindeabschnitts 111 der Kuppelstange 3 einstellbar verschraubbarer Anschlag unmittelbar auf der Kuppelstange 13. Diese ist, wie man deutlich aus Fig. 2B erkennt, durch eine Schiebeführung 112 geführt, die an eine Verlängerung 113 der Kuppelstange 5 über deren Anlenkstelle am Greiferarm 1 hinaus drehbar angeschlossen ist. Die Kuppelstange 13 reicht also von der unteren Anlenkstelle am rückwärtigen Ansatz 112 der schwenkbaren Greiferklaue 10 aus etwa längs des Greiferarmes 1 nach aufwärts durch die Schiebeführung 12 hindurch und ist zwischen ihren Enden mit Spiel durch ein von dem Greiferarm 1 abstehendes Federlager 114 geführt, gegen das sich ein Ende einer die zuvor schon erwähnten Federmittel 19 bildenden Schraubenfeder abstützt, deren anderes Ende an einem auf der Kuppelstange 13 sitzenden Federlager 115 ansteht. Die die Kuppelstange 13 umschlingende Schraubenfeder 19 drückt also die Greiferklaue 10 in Schließstellung.

Fig. 2 zeigt den Betriebszustand der Einrichtung unmittelbar nach Erfassen eines Fördergutstückes in der Aufnahmestellung des Greiferarmes 1, d.h., unmittelbar nach Schließen der Greiferzange 3 nach der zuvor innegehabten, in strickpunktierten Linien schematisch angedeuteten Öffnungsstellung. Zieht der Greiferarm 1 dann bei Fortsetzung der Umdrehung der Kurbelwelle 7 und Verschwenken der Kurbel 6 das Fördergutstück mit Bezug auf die in der Zeichnung gezeigte Stellung von links nach rechts, wobei sich die Kurbel 6 im Uhrzeigersinn verschwenkt, so bewegen sich auch die Teile der Kurbelstange 5 in dieser Phase des Arbeitstaktes im Uhrzeigersinn und der den Nocken bildende Verlängerungsteil 113 der Kurbelstange 5 rückt von dem den Nockentaster bildenden Anschlag 110 ab und schiebt die Schiebeführung 112 in der aus Fig. 2A und 2B ersichtlichen Weise an der Kuppelstange 13 nach abwärts.

Nach Durchlaufen der Abgabestellung des Greiferarmes kehren sich die Schwenkrichtungen der Teile der Kurbelstange 5 um, bis schließlich bei Annäherung an die Aufnahmestellung die den Nocken bildende Kurbelstangenverlängerung 113 die Schiebeführung 112 bis nahe an den Anschlag 110 herangeschoben hat und das Teil 113 an dem Anschlag 110 anläuft, die Kuppelstange 13 nach aufwärts zieht und die verschwenkbare Greiferklaue 10, öffnet.

Auch bei der Ausführungsform nach den Fig. 2, 2A und 2B kann die Öffnung der Greiferzange 3 in der Abgabestellung des Greiferarmes 1 durch einen gesonderten, einstellbar gestellfest montierten Anschlag oder Nocken in Zusammenwirkung mit dem Betätigungsgestänge vorgenommen werden.

Es sei hier angemerkt, daß der vorliegend dargelegte prinzipielle Gedanke nicht auf eine bestimmte Drehrichtung des Kurbelwellenantriebs des Greiferarmes beschränkt ist und daß die Kuppelstange 13 auch so mit der mindestens einen schwenkbaren Greiferklaue der Greiferzange 3 verbunden werden kann, daß die Betätigung in Öffnungsstellung durch Stoßen und nicht durch Ziehen erfolgt. Weiter sei angemerkt, daß nicht nur eine Verlängerung der Kurbelstange 5 sondern auch der Kurbelstangenabschnitt zwischen der Anlenkstelle am Greiferarm 1 und dem Gelenk 8 zur Kurbel 6 hin als ein Nocken der Nockenanordnung zur Bewegung des Nockentasters verwendbar ist.

Die Ausführungsform nach Fig. 3, in der entsprechende Teile wie bei der Ausführungsform nach Fig. 1 auch mit entsprechenden Bezugszeichen versehen sind, weist einen an dem Greiferarm 1 bei 16 gelenkig angeschlossenen Winkelhebel 15a auf, an dessen in Richtung auf die Abgabestellung des Greiferarms 1 weisenden Hebelarm 14 wiederum die Kuppelstange 13 angeschlossen ist, die nach abwärts zu dem Ansatz 12 der Greiferklaue 10 führt. Der im Winkel zu dem Hebelarm 14 stehende, der Aufnahmestellung des Greiferarms 1 zugekehrte Hebelarm 14a trägt die Tastrolle 17, welche hier mit einer Nockenscheibe 18a zusammenwirkt, welche in der aus Fig. 2 ersichtlichen Weise um die Anlenkstelle der Kurbelstange 5 herum einstellbar an der Kurbelstange 5 befestigt ist. Die Antriebskurbel 6 führt von ihrer Gelenkverbindung 8 mit dem freien Ende der Kurbelstange 5 zu der Kurbelwelle 7.

Auf dem kreissektorförmigen Profil der Nockenscheibe 18a befindet sich ein Öffnungsnocken 20a, der sowohl in der Aufnahmestellung des Greiferarms 1 als auch in der Abgabestellung des Greiferarms mit der Tastrolle 17 in Kontakt kommt und jeweils die Greiferklaue 10 gegenüber der am unteren Greiferarmende fest montierten Greiferklaue 9 in Öffnungsstellung bringt. Sobald die Tastrolle 17 über den Öffnungsnocken 20a der Nockenscheibe 18a hinweggelaufen ist, ziehen die Federmittel 19 den Hebelarm 14 wieder nach abwärts und bringen die Greiferklaue 10 wieder in die in Fig. 2 gezeigte Schließstellung der Greiferzange. Der Öffnungsnocken 20a kann auf der Anstiegsseite eine andere Steigung als auf der Abfallseite haben, um bestimmte Öffnungscharakteristiken der Greiferklaue 10 in Abstimmung auf die Stellung des Greiferarms 1 zu verwirklichen. Es sei darauf hingewiesen, daß der Öffnungsnocken 20a der Nockenscheibe 18a je Umdrehung der Kurbelwelle 7 zweimal mit der Tastrolle 17 in Zusammenwirkung kommt, nämlich für die Greifklauenöffnung in der Aufnahmestellung sowie auch in der Abgabestellung. Wie jedoch zuvor schon erwähnt kann es zweckmäßig sein, die Steuerung der Öffnung der Greiferzange 3 in der Aufnahmestellung unabhängig von der Steuerung der Öffnung der Greiferzange 3 in der Abgabestellung des Greiferarmes 1 zu bewirken, um bestimmte Öffnungs- und Schließcharakteristiken der Greiferzange in der Aufnahmestellung des Greiferarmes zuverlässig zu verwirklichen. Unter diesem Gesichtspunkt sind Ausführungsformen nach den Fig. 1 bis 2B der zuvor beschriebenen Ausführungsform nach Fig. 3 und auch der weiter unten beschriebenen Ausführungform nach Fig. 4 vorzuziehen.

Zur Öffnungs- und Schließcharakteristik der Greiferzange 3 der Ausführungsform nach Fig. 1 und Fig. 1A ist noch zu bemerken, daß bei Annäherung des Greifarmes 1 durch Bewegung im Uhrzeigersinn an die Aufnahmestellung die Tastrolle 17 von der Nockenscheibe 18 allmählich nach abwärts gedrückt und die am Greiferarmende verschwenkbare Greiferklaue 10 entsprechend allmählich geöffnet wird und geöffnet bleibt, was auf einer entsprechenden Profilierung des Öffnungsnockens 20 der Nockenscheibe 18 beruht. Wenn sich dann, wie in Fig. 1A gezeigt ist, die Nockenscheibe 18 zusammen mit der Antriebskurbel 6 um die Kurbelwelle 7 herum weiter im Uhrzeigersinn dreht, so hebt sich der Öffnungsnocken 20 sehr rasch von der Tastrolle 17 ab, obwohl der Greiferarm 1 in diesem Drehbereich der Nockenscheibe nur eine minimale Schwenkbewegung ausführt, wodurch erreicht wird, daß sich die verschwenkbare Greiferklaue 10 in der Aufnahmestellung des Greiferarms 1 im wesentlichen augenblicklich schließt, bevor sich der Greiferarm 1 zur Abgabestellung hin zu schwenken beginnt.

Fig. 4 zeigt eine der Ausführungsform nach Fig. 3 entsprechende Konstruktion, bei der sich allerdings die hier mit 18b bezeichnete Nockenscheibe in Gestalt eines Kreisringsektorsegmentes nicht auf der der Aufnahmestellung des Greiferarmes 1 zugewandten Seite, sondern auf der der Abgabestellung des Greiferarms 1 zugewandten Seite an einem rückwärtigen Ansatz der Kurbelstange 5 an dieser befestigt ist. Die etwa kreisringsektorförmige Nockenscheibe 18b ist mit einem Öffnungsnocken 20b versehen, welcher bei Schwenkbewegungen der Kurbelstange 5 in der Aufnahmestellung bzw. der Abgabestellung des Greiferarmes 1 die Tastrolle 17 am rechten Ende des doppelarmigen Hebels 15b im Uhrzeigersinn um die Anlenkstelle 16 des Hebels 15b am Greiferarm 1 verschwenkt, so daß der Hebelarm 14b die Kuppelstange 13 aufwärts zieht und die Greiferklaue 10 gegen die Kraft der Federmittel 19b öffnet. Die umfangsmäßige Lage des Öffnungsnockens 20b der Nockenscheibe 18b mit Bezug auf die Schwenkbewegungen der Kurbelstange 5 ist ähnlich wie bei der Ausführungsform nach Fig. 3 durch eine justierbare Befestigung der Nockenscheibe an der Kurbelstange einstellbar.

## Patentansprüche

1. Einrichtung zur Handhabung blattartiger Fördergutstücke
- mit einem Greiferarm (1), der um eine Schwenkachse (2) von einer Aulnahmestellung in eine Abgabestellung verschwenkbar ist,
- mit einer parallel zur Schwenkachse gelagerten, mit einem Antrieb gekuppelten Kurbelwelle (7),
- mit einer die Kurbelwelle mit dem Greiferarm verbindenden Kurbelstange (5),
- mit einer am freien Ende des Greiferarms (1) befindlichen Greiferzange (3), die ein Paar von Greiferklauen (9, 10) aufweist, von denen mindestens eine (10) verschwenkbar am freien Greiferarmende angeschlossen und von Federmitteln (19, 19a, 19b) in Schließstellung vorgespannt ist, und
- mit einem Betätigungsgestänge (15, 13, 12), das einen am Greiferarm befindlichen Nockentaster (17) aufweist, der mit einer Nockenanordnung (18, 18a, 18b) zum Öffnen der mindestens einen schwenkbaren Greiferklaue (10) in der Aufnahmestellung zusammenwirkt,
**dadurch gekennzeichnet, daß** die Nockenanordnung einen an der Kurbelwelle (6, 7) oder der Kurbelstange (5) vorgesehenen Nocken (18, 18a, 18b, 113) zum Öffnen der mindestens eine schwenkbaren Greiferklaue (10) mindestens in der Aufnahmestellung enthält.

2. Einrichtung nach Anspruch 1, **dadurch gekennzeichnet, daß** das Betätigungsgestänge einen am Greiferarm (1) gelagerten Hebel (15, 15a, 15b) enthält, an dem ein Ende einer Kuppelstange (13) angeschlossen ist, deren anderes Ende an der schwenkbaren Greiferklaue (10) angeschlossen ist, und an dem sich ferner der Nockentaster (17) befindet.

3. Einrichtung nach Anspruch 2, **dadurch gekennzeichnet, daß** der Hebel doppelarmig ist, daß die Kuppelstange (13) an einem Hebelarm angelenkt und der Nockentaster (17) am anderen Hebelarm angeordnet ist.

4. Einrichtung nach einem der Ansprüche 1 bis 3, **dadurch gekennzeichnet, daß** der Nockentaster die Gestalt einer Rolle (17) hat.

5. Einrichtung nach einem der Ansprüche 1 bis 4, **dadurch gekennzeichnet, daß** der Nocken (18) so ausgebildet ist, daß er über den Nockentaster (17) die schwenkbare Greiferklaue (10) nur in der Aufnahemstellung öffnet.

6. Einrichtung nach einem der Ansprüche 1 bis 5, **dadurch gekennzeichnet, daß** der Nocken (18; 18a; 18b) so ausgebildet ist, daß er über den Nockentaster (17) die schwenkbare Greiferklaue (10) sowohl in der Aufnahmestellung als auch der Abgabestellung öffnet.

7. Einrichtung nach einem der Ansrprüche 1 bis 6, **dadurch gekennzeichnet, daß** der Nocken (18, 18a, 18b) in der durch ihn bestimmten Ebene relativ zu der Kurbelwelle (6, 7) bzw. relativ zur Kurbelstange (5) einstellbar ist.

8. Einrichtung nach einem der Ansprüche 1 bis 7, **dadurch gekennzeichnet, daß** der Nocken (18, 18a, 18b) mindestens einen Öffnungsnockenbereich (20, 20a, 20b) aufweist, der mit dem Nockentaster bzw. der Tastrolle (17) zusammenwirkt und solche Profilierung aufweist, daß in der Aufnahmestellung nach allmählicher Öffnung eine rasche Schließung der Greiferklauen erfolgt.

9. Einrichtung nach Anspruch 1, **dadurch gekennzeichnet, daß** das Betätigungsgestänge (12, 13, 110) eine von einer Anlenkstelle der mindestens einen schwenkbaren Greiferklaue (10) durch eine Schiebeführung (112) der Kurbelstange (5) reichende, sich etwa längs des Greiferarms (1) erstreckende Kuppelstange (13) enthält, welche mit einem Anschlag (110) versehen ist, der den Nockentaster bildet und mit dem der an der Kurbelstange (5) vorgesehene Nocken (113) zusammenwirkt, der an einem der Enden der Schiebeführung (112) vorgesehen ist.

10. Einrichtung nach Anspruch 9, **dadurch gekennzeichnet, daß** der Nocken (113) von einer Verlängerung der Kurbelstange (5) über die Anlenkstelle am Greiferarm (1) hinaus gebildet ist, wobei am Ende dieser Verlängerung die Schiebeführung (112) vorgesehen ist.

11. Einrichtung nach Anspruch 9 oder 10, **dadurch gekennzeichnet, daß** der Anschlag (110) längs der Kuppelstange (13) einstellbar ist.

12. Einrichtung nach einem der Ansprüche 9 bis 11, **dadurch gekennzeichnet, daß** die Kuppelstange (13) mit einem Federlager (115) versehen ist und von einer Schraubenfeder (19) umschlungen ist, welche die Federmittel zum Vorspannen einer Greiferklaue bildet und sich an einem Gegenlager (114) abstützt, das am Greiferarm (1) befestigt ist und die Kuppelstange (13) mit Spiel umgibt.

## Claims

1. Apparatus for handling sheet-like conveyable articles
having a gripper arm (1) which can be pivoted about a pivot axis (2) from a reveiving position into a discharging position,
having a crankshaft (7) which is mounted parallel to the pivot axis and is coupled to a drive,
having a connecting rod (5) which connects the crankshaft to the gripper arm,
having gripper tongs (3) which are located at the free end of the gripper arm (1) and have a pair of gripper claws (9,10), of which at least one (10) is connected pivotably to the free gripper-arm end and is prestressed into the closed position by spring means (19,19a,19b), and
having an actuating linkage (15,13,12) which has a cam follower (17) which is located on the gripper arm and interacts with a cam arrangement (18,18a,18b) for opening the at least one pivotable gripper claw (10) in the receiving position,
**characterized in that** the cam arrangement contains a cam (18,18a,18b,113) which is provided on the crankshaft (6,7) or the connecting rod (5) and is intended for opening the at least one pivotable gripper claw (10) at least in the receiving position.

2. Apparatus according to Claim 1, **characterized in that** the actuating linkage contains a lever (15,15a,15b) which is mounted on the gripper arm (1) and to which one end of a coupling rod (13) is connected, of which the other end is connected to the pivotable gripper claw (10), and on which furthermore, the cam follower (17) is located.

3. Apparatus according to Claim 2, **characterized in that** the lever is double-armed, **in that** the coupling rod (13) is articulated on one lever arm and the cam follower (17) is arranged on the other lever arm.

4. Apparatus according to one of Claims 1 to 3, **characterized in that** the cam follower is in the form of a roller (17).

5. Apparatus according to one of Claims 1 to 4, **characterized in that** the cam (18) is designed such that, via the cam follower (17), it opens the pivotable gripper claw (10) only in the receiving position.

6. Apparatus according to one of Claims 1 to 5, **characterized in that** the cam (18,18a,18b) is designed such that, via the cam follower (17), it opens the pivotable gripper claw (10) both in the receiving position and in the discharging position.

7. Apparatus according to one of Claims 1 to 6, **characterized in that** the cam (18,18a,18b) can be adjusted, in the plane determined by it, relative to the crankshaft (6,7) and relative to the connecting rod (5), respectively.

8. Apparatus according to one of Claims 1 to 7, **characterized in that** the cam (18,18a,18b) has at least one opening-cam region (20,20a,20b) which interacts with the cam follower or the follower roller (17) and has such a profiling that, in the receiving position, gradual opening is followed by rapid closure of the gripper claws.

9. Apparatus according to Claim 1, **characterized in that** the actuating linkage (12,13,110) contains a coupling rod (13) which runs through a slide guide (112) of the connecting rod (5) from a point of articulation of the at least one pivotable gripper claw (10), extends approximately along the gripper arm (1) and is provided with a stop (110) which forms the cam follower and with which there interacts the cam (113), which is provided on the connecting rod (5) and is provided at one of the ends of the slide guide (112).

10. Apparatus according to Claim 9, **characterized in that** the cam (113) is formed by an extension of the connecting rod (5) beyond the point of articulation on the gripper arm (1), the slide guide (112) being provided at the end of said extension.

11. Apparatus according to Claim 9 or 10, **characterized in that** the stop (110) can be adjusted along the coupling rod (13).

12. Apparatus according to one of Claims 9 to 11, **characterized in that** the coupling rod (13) is provided with a spring bearing (115) and has a helical spring (19) wrapped around it, said helical spring forming the spring means for prestressing a gripper claw and being supported on an abutment (114) which is fastened on the gripper arm (1) and encloses the coupling rod (13) with play.

## Revendications

1. Dispositif de manipulation de pièces de manutention en forme de feuille, comprenant
- un bras preneur (1) pouvant pivoter d'une position de réception dans une position de décharge autour d'un axe de pivotement (2),
- un arbre de manivelle (7) monté parallèlement à l'axe de pivotement et couplé à une commande,
- une bielle (5) reliant l'arbre de manivelle au bras preneur,
- une pince (3) située au niveau de l'extrémité libre du bras preneur (1) et comprenant une paire de griffes de préhension (9, 10) dont au moins une (10) est reliée de manière pivotante à l'extrémité libre du bras preneur et est précontrainte dans la position de fermeture par des moyens élastiques (19, 19a, 19b) et
- un système de tiges d'actionnement (15, 13, 12) comprenant un palpeur de came (17) situé sur le bras preneur, qui coopère avec un dispositif à cames (18, 18a, 18b) pour l'ouverture de la - au moins une - griffe de préhension pivotante (10) dans la position de réception,
**caractérisé en ce que** le dispositif à cames comprend une came (18, 18a, 18b, 113) prévue sur l'arbre de manivelle (6, 7) ou la bielle (5) pour l'ouverture de la - au moins une - griffe de préhension pivotante (10) au moins dans la position de réception.

2. Dispositif selon la revendication 1, **caractérisé en ce que** le système de tiges d'actionnement contient un levier (15, 15a, 15b) monté sur le bras preneur (1) et auquel est reliée une extrémité d'une tige d'accouplement (13) dont l'autre extrémité est reliée à la griffe de préhension pivotante (10), et sur lequel se trouve, en outre, le palpeur de came (17).

3. Dispositif selon la revendication 2, **caractérisé en ce que** le levier possède deux bras, **en ce que** la tige d'accouplement (13) est articulée sur un bras de levier et le palpeur de came (17) est situé sur l'autre bras de levier.

4. Dispositif selon l'une des revendications 1 à 3, **caractérisé en ce que** le palpeur de came a la forme d'un galet (17).

5. Dispositif selon l'une des revendications 1 à 4, **caractérisé en ce que** la came (18) est exécutée de manière à ouvrir la griffe de préhension pivotante (10) par le biais du palpeur de came (17) uniquement dans la position de réception.

6. Dispositif selon l'une des revendications 1 à 5, **caractérisé en ce que** la came (18; 18a; 18b) est exécutée de manière à ouvrir la griffe de préhension pivotante (10) par le biais du palpeur de came (17) aussi bien dans la position de réception que dans la position de décharge.

7. Dispositif selon l'une des revendications 1 à 6, **caractérisé en ce que** la came (18, 18a, 18b) est réglable, dans le plan qu'elle détermine, par rapport à l'arbre de manivelle (6, 7) resp. par rapport à la bielle (5).

8. Dispositif selon l'une des revendications 1 à 7, **caractérisé en ce que** la came (18, 18a, 18b) comprend au moins une zone de came d'ouverture (20, 20a, 20b) qui coopère avec le palpeur de came resp. le galet palpeur (17) et est pourvue d'un profilage tel qu'une fermeture rapide des griffes de préhension succède, dans la position de réception, à leur ouverture progressive.

9. Dispositif selon la revendication 1, **caractérisé en ce que** le système de tiges d'actionnement (12, 13, 110) comprend une tige d'accouplement (13) qui, partant d'un point d'articulation de la - au moins une - griffe de préhension pivotante (10) et passant à travers un guide coulissant (112) de la bielle (5), s'étend le long du bras preneur (1), laquelle tige d'accouplement (13) est pourvue d'une butée (110) qui forme le palpeur de came et avec laquelle coopère la came (113) prévue sur la bielle (5), laquelle came est prévue sur une des extrémités du guide coulissant (112).

10. Dispositif selon la revendication 9, **caractérisé en ce que** la came (113) est formée par un prolongement de la bielle (5) au-delà du point d'articulation sur le bras preneur (1), le guide coulissant (112) étant prévu au niveau de l'extrémité de ce prolongement.

11. Dispositif selon l'une des revendications 9 ou 10, **caractérisé en ce que** la butée (110) est réglable le long de la tige d'accouplement (13).

12. Dispositif selon l'une des revendications 9 à 11, **caractérisé en ce que** la tige d'accouplement (13) est pourvue d'un palier de ressort (115) et est entourée par un ressort à boudin (19) formant le moyen élastique pour la précontrainte d'une griffe de préhension et appuyé sur une butée (114) qui est fixée sur le bras preneur (1) et entoure la tige d'accouplement (13) avec du jeu.
